# EUROPÄISCHE PATENTSCHRIFT

(11) **EP 0 625 322 B1**
(45) Veröffentlichungstag und Bekanntmachung des Hinweises auf die Patenterteilung: **19.08.1998**
(21) Anmeldenummer: 94890086.5
(22) Anmeldetag: 11.05.1994
(51) Int. Cl.: A47C 17/22, E06B 9/11

(54) **Bett**
Bed
Lit

(30) Priorität: 18.05.1993 AT 974/93
(43) Veröffentlichungstag der Anmeldung: 23.11.1994
(73) Patentinhaber: Wukicsevics, Karl, A-1220 Wien (AT); Kisely, Rudolf, A-1210 Wien (AT); Schagerl, Helmut, A-1150 Wien (AT)
(72) Erfinder: Wukicsevics, Karl, A-1220 Wien (AT); Kisely, Rudolf, A-1210 Wien (AT)
(74) Vertreter: Köhler-Pavlik, Johann, Dipl.-Ing.

(56) Entgegenhaltungen:
- CH-A- 150 999
- FR-A- 1 406 550
- US-A- 4 580 679
- US-A- 4 756 581

## Beschreibung

Die Erfindung betrifft ein Bett, umfassend einen Rahmen mit zumindest zwei Seitenteilen, zwischen denen ein Raum für eine sich von Seitenteil zu Seitenteil erstreckende, als tragfähige Liegefläche ausgebildete Abdeckung vorgesehen ist.

Die Erfindung bezweckt eine tragfähige Liegefläche zu schaffen, welche der Belastung einer oder zwei Personen Widerstand leisten könnte.

Durch die FR-A-1 406 550 ist ein allenfalls als Liege verwendbares Möbelstück bekanntgeworden, bei welchem ein rechteckiger Rahmen durch eine Liegefläche abgedeckt ist, welche aus zwei übereinander klappbaren, durch Scharniere untereinander verbundenen Teilen besteht, von welchen der fußseitige Teil der Liegefläche an seinen beiden äußeren Ecken in den Seitenteilen des Rahmens verschiebbar geführt ist, sodaß der Innenraum des Rahmens in der zusammengeklappten, aufgestellten Lage der beiden Liegeflächenteile freigegeben wird. Der Nachteil eines solchen Bettes besteht darin, daß die Handhabung der Liegefläche um sie aus der geschlossenen in die offene Lage zu bringen unhandlich ist, da die Führung leicht klemmen kann und außerdem die Liege in der Offenstellung lotrecht nach oben absteht und damit platzaufwendig ist und das Aussehen des Möbelstückes beeinträchtigt.

Durch die AT-A-173 819 ist ein, in ein Bett verwandelbares Sitzmöbel bekanntgeworden, bei welchem eine herausziehbare, aus einem starren und einem rolladenartig flexiblen Teil bestehende Liegefläche vorgesehen ist, bei welcher der starre Teil mehrteilig, in einer besonderen Ausführungsform zweiteilig ausgebildet ist, wobei die Teile längsverschiebbar miteinander verbunden sind und bei Umwandlung des Sitzmöbels in ein Bett, die Sitzfläche nach Art einer Lade waagrecht nach vorne gezogen wird, worauf der rolladenartige flexible Teil in die Gebrauchstellung auf Führungen der Seitenteile gebracht wird. Bei Umwandlung des Möbelstückes in ein Sitzmöbel wird der rolladenartige flexible Teil an der Kopfseite des Möbelstückes in das Innere des Rahmens umgelenkt und umschließt dabei einen Hohlraum, in welchem ein Polster oder Bettwäsche untergebracht werden können. Der Nachteil dieser Konstruktion besteht darin, daß der Hohlraum verhältnismäßig klein und nur umständlich zugänglich ist, sodaß das gesamte Bettzeug darin keinen Platz findet.

Die der vorliegenden Erfindung zugrundeliegende Aufgabe besteht darin, unter Vermeidung der erwähnten Nachteile der bekannten Konstruktionen, eine einfache Handhabung der Abdeckung bzw. Liegefläche und gleichzeitig eine komfortable Ausnutzung des darunterliegenden Raumes zu gewährleisten. Diese Aufgabe wird durch die Maßnahme nach Patentanspruch 1 gelöst.

Indem die Liegefläche aus der Gebrauchstellung rolladenartig vom kopfseitigen Ende des Bettes gegen das fußseitige Ende desselben in die Offenstellung gebracht wird, steht der gesamte Raum unterhalb derselben zum bequemen Einlegen des Bettzeuges von oben zur Verfügung, ohne das Aussehen des Bettes durch abstehende Teile der Liege zu beeinträchtigen.

Wohl ist durch die CH-A-150 999 ein Behälter bekanntgeworden, der durch einen in Nuten der Seitenwände geführten Rolladen verschließbar ist und am vorderen Ende des Behälters in den Bodenbereich desselben abgelenkt wird. Bei diesem Behälter bestehen die Wände aus Karton, wobei die Ecken durch Holz versteift sind. Dieser Behälter ist bei eingeschobenem Rolladen nach oben offen und beispielsweise für Bürozwecke bestimmt, kann aber nicht als Bett verwendet werden, da die Lamellen des Rolladens nicht versteift sind und daher keine tragfähige Liegefläche bilden können, welche einer größeren Belastung von oben ausgesetzt werden kann, die durch eine oder zwei auf der Liegefläche liegenden Personen verursacht wird.

Eine besonders geeignete Versteifung der Lamellen ergibt sich durch die Maßnahme nach Anspruch 2.

Durch die Maßnahme nach Anspruch 3 wird eine leichte Verschiebung der Abdeckung erzielt.

Durch die Maßnahme nach den Ansprüchen 4, 5 und 6 kann eine einfache elektrische Verstellung der Liegefläche erzielt werden, ohne daß durch die Übertragungselemente eine Beschädigung des im Inneren des Bettes untergebrachten Bettzeuges od. dgl. erfolgen kann.

Wohl ist durch die US-A-3 019 454 bekanntgeworden, als Antrieb für die Verschiebung eines Bettgestells einen Elektromotor zu benutzen. Diese Patentschrift zeigt eine Bettkonstruktion, welche mit einem Ansatzstück versehen ist, das durch einen elektrischen Antrieb mit einem Zahnrad und Zahnstangensegmenten in die Bettkonstruktion eingezogen werden kann, sodaß das Bett in ein Sofa oder einen Sitzmöbel umgewandelt werden kann. Diese Konstruktion ist wesentlich aufwendiger als die erfindungsgemäße Konstruktion.

Weitere Merkmale und Vorteile der Erfindung werden in der nachfolgenden Beschreibung unter Bezugnahme auf die beigefügten schematischen Zeichnungen näher erläutert.

Dabei zeigt die Fig. 1 eine perspektivische Ansicht eines erfindungsgemäßen Bettes.

Fig. 2 zeigt eine perspektivische Ansicht eines Endes einer Lamelle der Abdeckung.

In Fig. 1 sind mit 1 die Seitenteile des Bettes bezeichnet, die links und rechts den Raum 2 für die eigentliche Liegefläche, enthaltend die herkömmlichen Einsätze, Matratzen, Bettzeug usw., begrenzen. Eine Abdeckung aus einer Vielzahl von miteinander beweglich verbundenen Lamellen 3 ist dazu vorgesehen, den Raum 2 mitsamt allen darin vorhandenen Gegenständen abzudecken. Zu diesem Zweck sind die Lamellen 3 in einer Nut 4 verschiebbar geführt. Diese Nut 4 erstreckt sich von einer hinteren Begrenzung 5 über eine vordere Begrenzung 6 hinaus in das Innere des Bettes, wie dies in Fig. 1 durch die strichlierten Linien angedeutet ist. Damit ist die aus den Lamellen 3 bestehende Abdeckung des Raumes 2 mit der Liegefläche von einer Position, in der die erste Lamelle 3a der Abdeckung an der hinteren Begrenzung 5 anliegt oder von dieser dachziegelartig überdeckt wird, bis in eine zweite Position verschiebbar, in der die erste Lamelle 3a mit der vorderen Begrenzung 6 abschließt oder hinter bzw. unter diese zurückgeschoben ist.

Die Nut 4 ist vorzugsweise, um die leichtere Bewegung der Lamellen 3 darin zu gewährleisten und gleichzeitig gegen Abnützung beständig ausgeführt zu sein, in das Material der Seitenteile 1 eingefräst und mit Epoxidharz oder einem ähnlichen Material ausgekleidet.

Die Lamellen 3 selbst, die natürlich entsprechend dem Design des Bettes ausgestaltet, d.h. überzogen, tapeziert, gepolstert usw., sein können, sind vorteilhafterweise mit angeformten Stegen 3 in Längsrichtung der Lamellen 3 zur Aussteifung versehen, wie dies in Fig. 2 deutlich zu erkennen ist. Um die Verschiebung der Abdeckung in der Nut 4 zu erleichtern und mit weniger Kraftaufwand sowie Abnützung zu ermöglichen, sind die in die Nuten 4 der Seitenteile 1 eingreifenden Enden der Lamellen 3 mit Rollen 7, Kugellagern od. dgl. versehen, die auf Achsen 8 angebracht sind, welchen Achsen 8 vorzugsweise in den Stegen 3 fixiert sind.

Die Verbindung der Lamellen 3 untereinander ist vorzugsweise durch Aufkleben der der Liegefläche abgewandten Seite der Lamellen mit einer flexiblen Matte od. dgl. bewerkstelligt. Die Matte ist dabei vorzugsweise aus Gummi. Um die Verbindung zwischen Lamellen und Matte weiter zu verbessern, kann vorgesehen sein, auf der den Lamellen gegenüberliegenden Seite der Gummimatte Leisten aus Holz, Metall oder anderen Werkstoffen anzuordnen und mit den Lamellen durch die Matte hindurch zu verbinden, vorzugsweise zu Verschrauben oder Vernieten. Die Leisten sind dann vorzugsweise entsprechend dem Design des Bettes ausgestaltet, d.h. überzogen, tapeziert, gepolstert.

Als Material für die Lamellen 3 ist vorzugsweise Metall vorgesehen, was die beste Tragfähigkeit ergibt, wobei bei Verwendung von Aluminium - T - Profilen eine darüberhinaus auch sehr leichte und damit leicht verschiebbare Abdeckung entsteht. Noch leichtere Konstruktionen der Abdeckung ergeben sich durch die Verwendung einer vorzugsweise im Tiefziehverfahren hergestellten einstückigen Platte, wobei zwischen dickeren, den Lamellen 3 entsprechenden Teilabschnitten dünnere Abschnitte vorgesehen sind, um ein Verschwenken der dickeren Teilabschnitte gegeneinander zu ermöglichen. Vorteilhafterweise werden während des Tiefziehens gleich den Stegen 3 entsprechende Aussteifungen der dickeren Teilabschnitte ausgeformt. Bei letzterer Variante für die Abdeckung kann natürlich die Verbindung mit einer flexiblen Matte entfallen.

Die Verschiebung der Abdeckung aus den Lamellen 3 kann in der einfachsten Ausführung von Hand erfolgen, wird vorteilhafterweise aber von einem Antriebssystem ausgeführt. In Fig. 1 ist schematisch in strichlierter Darstellung ein Elektromotor 9 dargestellt, der eine mit einem Gewinde versehene Spindel 10 in Drehung versetzt. Die Richtung der Drehung ist umkehrbar, entweder durch ein zwischen Elektromotor 9 und Spindel 10 vorgesehenes Wechselgetriebe oder durch Umkehrung des Drehsinnes des Elektromotors 9 selbst. An ihrem dem Elektromotor 9 entgegengesetzten Ende ist die Spindel 10 drehbar bei 11 gelagert. Auf der Spindel 10 ist eine Mutter 12 vorhanden, die drehfest mit zumindest einer der Lamellen 3 der Abdeckung verbunden ist. Damit verschiebt sich die Mutter 12 bei Drehung der Spindel 10 entlang von dieser und bewegt somit auch die Abdeckung in gleicher Weise. Aufgrund der relativ großen Länge der Spindel 10 ist zum Vermeiden von deren übermäßiger Durchbiegung die Mutter 12 selbst oder ein zusätzlicher Schlitten (nicht dargestellt) auf der Spindel 10 in Führungen am Boden des Bettes parallel zu diesem geführt.

Alternativ zu der im vorigen Absatz beschriebenen Betätigung der Abdeckung kann der Elektromotor 9 auch Zahnräder antreiben, die direkt in die Abdeckung, vorzugsweise zwischen die Lamellen 3 eingreifen, vorzugsweise an den Stegen 3 angreifen. Oder der Elektromotor 9 kann einen Seilzug betätigen, der vorzugsweise in den Nuten 4 geführt ist.

## Patentansprüche

1. Bett, umfassend einen Rahmen mit zumindest zwei Seitenteilen, zwischen denen ein Raum für eine sich von Seitenteil (1) zu Seitenteil (1) erstreckende als tragfähige Liegefläche ausgebildete Abdeckung vorgesehen ist, wobei an der der Liegefläche zugewandten Seite jedes Seitenteiles (1) des Rahmens je eine Führung (4) vorgesehen ist, welche vom kopfseitigen Ende der Liegefläche ausgeht und am fußseitigen Ende derselben bogenförmig in einen, gegen das kopfseitige Ende der Liegefläche zurückführenden Führungsteil übergeht, sodaß die Liegefläche aus einer den Innenraum des Bettes abschließenden Lage vom kopfseitigen Ende desselben beginnend in eine Offenstellung verschiebbar ist und dabei am fußseitigen Ende zum Boden des Bettes umlenkbar ist, wobei die Abdeckung aus einer Mehrzahl von miteinander um senkrecht auf die Richtung der Verschiebung der Abdeckung orientierte Achsen beweglich verbundenen Lamellen (3) besteht, welche mit einer Tapezierung oder Polsterung versehen sind und auf der der Liegefläche abgekehrten Seite Stege (3 ) aufweisen, welche sich entlang der Lamellen (3) erstrecken und diese versteifen.

2. Bett nach Anspruch 1, dadurch gekennzeichnet, daß die Lamellen (3) aus Metall bestehen und die Stege (3') als angeformte T-Profile ausgebildet sind.

3. Bett nach Anspruch 2, dadurch gekennzeichnet, daß die Stege (3 ) an ihren beiden Längsenden Rollen (8) oder Kugellager besitzen, welche in als Nuten (4) ausgeführten Führungen der Seitenteile (1) des Rahmens geführt sind.

4. Bett nach Anspruch 1, dadurch gekennzeichnet, daß die Abdeckung durch einen Antrieb mit einem Elektromotor (9) bewegbar ist, welcher mit einer mit einem Schraubengewinde versehenen und an ihren Enden drehbar gelagerten Spindel (10) versehen ist, auf der eine mit zumindest einer Lamelle (3) drehfest verbundene Mutter (12) vorgesehen ist.

5. Bett nach Anspruch 2, dadurch gekennzeichnet, daß die Abdeckung durch einen Antrieb mit einem Elektromotor (9) bewegbar ist, welcher mit zumindest einem direkt in die angeformten Stege (3 ) der Lamellen (3) eingreifenden Zahnrad versehen ist.

6. Bett nach Anspruch 2, dadurch gekennzeichnet, daß die Abdeckung durch einen Antrieb mit einem Elektromotor (9) bewegbar ist, welcher einen von diesem bewegten Seilzug umfaßt, der mit zumindest einer Lamelle (3) verbunden ist.

7. Bett nach Anspruch 3, dadurch gekennzeichnet, daß die Nuten (4) mit Epoxidharz ausgekleidet sind.

8. Bett nach Anspruch 1, dadurch gekennzeichnet, daß die Lamellen (3) als dickere Teilabschnitte einer einstückigen Platte ausgebildet sind, zwischen denen dünnere Abschnitte der Platte zur biegsamen Verbindung der dickeren, die Lamellen (3) bildenden Teilabschnitte der Platte vorgesehen sind.

## Claims

1. A bed comprising a frame having at least two side parts, between which a space is provided for a cover designed as a portative lying surface extending from side part (1) to side part (1), wherein on the side facing the lying surface, of each side part (1) of the frame a guide (4) is each provided, which departs from the head-side end of the lying surface and, on the foot-side end of the lying surface, passes into a guiding part leading back to the head-side end of the lying surface, in an arcuate manner such that the lying surface is displaceable from a position closing the interior of the bed into an opened position starting from the head-side end of the same while being deflectable towards the bottom of the bed on the foot-side end, wherein the cover is comprised of a plurality of lamellas (3) connected with one another so as to be movable about axes oriented perpendicular to the direction of displacement of the cover, which lamellas are provided with a tapestry or upholstery and, on the side facing away from the lying surface, comprise webs (3') extending along the lamellas (3) while reinforcing the same.

2. A bed according to claim 1, characterized in that the lamellas (3) are made of metal and the webs (3') are designed as integrally formed T sections.

3. A bed according to claim 2, characterized in that the webs (3'), on their two longitudinal ends, comprise rollers (8) or ball bearings guided in guides of the side parts (1) of the frame, which are designed as grooves (4).

4. A bed according to claim 1, characterized in that the cover is movable by an actuator including an electromotor (9) equipped with a spindle (10), which is provided with a screw thread and rotatably mounted on its ends and on which a nut (12) connected with at least one lamella (3) in a rotationally fast manner is provided.

5. A bed according to claim 2, characterized in that the cover is movable by an actuator including an electromotor (9) provided with at least one toothed wheel engaging directly in the webs (3') integrally formed with the lamellas (3).

6. A bed according to claim 2, characterized in that the cover is movable by an actuator including an electromotor (9) comprising a cable pull moved by the same and connected with at least one of the lamellas (3).

7. A bed according to claim 3, characterized in that the grooves (4) are lined with epoxy resin.

8. A bed according to claim 1, characterized in that the lamellas (3) are designed as thicker partial sections of a one-piece plate, between which thinner sections of the plate are provided to flexibly connect the thicker partial sections of the plate forming the lamellas (3).

## Revendications

1. Lit comprenant un cadre ayant au moins deux parties latérales, entre lesquelles est prévu un espace pour une couverture réalisé en tant que surface de coucher capable de porter et s'étendant d'une partie latérale (1) à l'autre partie latérale (1), cependant que, du côté en regard de la surface de coucher, de chachune des parties latérales (1) du cadre est prévue une glissière (4) qui part de l'extrémité dite bout de tête, de la surface de coucher et à l'extrémité dite côté pied, de ladite surface de coucher passe à une partie de guidage reconduisant vers l'extrémité dite bout de tête, de la surface de coucher en forme d'arc de manière que la surface de coucher peut être déplacée d'une position fermant l'intérieur du lit dans une position ouverte, commençant de l'extrémité dite bout de tête de celui-ci tout en êtant renversable vers le fond dudit lit à l'extrémité dite côté pied, cependant que la couverture est composée d'une pluralité de lamelles (3) reliées chacune à l'autre d'une manière à être mobile autour des axes orientés perpendiculairement à la direction de déplacement de la couverture, lamelles qui sont pourvues d'une tapisserie ou d'un capitonnage et comprennent des barrettes (3') du côté détourné de la surface de coucher, qui s'étendent suivant les lamelles (3) en renforçant celles-ci.

2. Lit selon la revendication 1, caractérisé en ce que les lamelles (3) sont réalisées en métal et les barrettes (3') sont formées en profilés en T venus de moulage avec celles-ci.

3. Lit selon la revendication 2, caractérisé en ce que les barrettes (3'), à leurs deux extrémités longitudinales, possèdent des rouleaux (8) ou des roulements à billes qui sont guidés dans des glissières des parties latérales (1) du cadre, qui sont formées en rainures (4).

4. Lit selon la revendication 1, caractérisé en ce que la couverture peut être mise en mouvement par une commande à moteur électrique (9) portant une broche (10) qui est pourvue d'un filetage de vis et montée de façon tournante à ses extrémités et qui porte un écrou (12) relié à au moins une des lamelles (3) d'une façon verrouillée en rotation.

5. Lit selon la revendication 2, caractérisé en ce que la couverture peut être mise en mouvement par une commande à moteur électrique (9) qui est pourvu d'au moins une roue dentée s'engrenant directement dans les barrettes (3') venues de moulage avec les lamelles (3).

6. Lit selon la revendication 2, caractérisé en ce que la couverture peut être mise en mouvement par une commande à moteur électrique (9) comprenant une commande par câble mue par celui-ci et relié à au moins une des lamelles (3).

7. Lit selon la revendication 3, caractérisé en ce que les rainures (4) sont revêties d'époxy-résine.

8. Lit selon la revendication 1, caractérisé en ce que les lamelles (3) sont constituées par des tronçons plus épais d'une plaque en une partie, entre lesquels sont disposés des tronçons plus minces de ladite plaque en vue d'une liaison flexible des tronçons plus épais de la plaque constituant les lamelles (3).
